# DEMANDE DE BREVET EUROPEEN

(11) **EP 2 489 287 A1**
(43) Date de publication de la demande: **22.08.2012**
(21) Numéro de dépôt: 12154981.0
(22) Date de dépôt: 10.02.2012
(51) Int. Cl.: A47B 91/12

(54) **Embout pour pied de meuble, meuble et gamme de meubles comprenant un tel embout**

(30) Priorité: 15.02.2011 FR 1151226
(71) Demandeur: GPI, 01117 Oyonnax Cedex (FR)
(72) Inventeur: Gergonne, Michel, 01100 Arbent (FR); Gergonne, Charles, 01100 Arbent (FR); Gergonne, Bertrand, 01100 Arbent (FR)
(74) Mandataire: Cabinet Plasseraud

(57) **Abrégé**

Embout (10) s'étendant selon un axe central (B) et comprenant :
- une base (15) s'étendant transversalement par rapport à l'axe central (B),
- une paroi latérale (20) s'étendant depuis la base (15), autour de l'axe central (B), la paroi latérale (20) et la base (15) définissant un logement (11),
dans lequel la paroi latérale (20) est pourvue d'un organe de maintien (25) déformable s'étendant dans le logement (11) vers l'axe central (B), et
dans lequel la base (15) est pourvue d'au moins deux surfaces d'emmanchement (30) s'étendant dans le logement (11) sensiblement selon l'axe central (B) et présentant respectivement des dimensions transversales (T) différentes les unes par rapport aux autres.

## Description

L'invention se rapporte à un embout pour pied de meuble et à un meuble et une gamme de meubles comprenant un tel embout.

Afin notamment de faciliter le glissement d'un meuble monté sur des pieds de meuble, tel qu'une chaise, sur le sol sans abîmer le sol ni le meuble et en limitant le bruit, un embout est généralement placé sur une partie d'extrémité de chacun des pieds de meuble.

Un embout connu s'étend selon un axe central et comprend :
- une base s'étendant transversalement par rapport à l'axe central,
- une paroi latérale s'étendant depuis la base, autour de l'axe central, la paroi latérale et la base définissant un logement présentant une ouverture supérieure à l'opposé de la base, ledit logement étant adapté pour recevoir la partie d'extrémité du pied de meuble.

Dans l'embout connu, la paroi latérale présente généralement une surface intérieure emmanchée sur la partie d'extrémité du pied de meuble.

L'embout connu peut difficilement s'adapter à des parties d'extrémité présentant des dimensions transversales, mesurées perpendiculairement aux axes le long desquels les parties d'extrémité s'étendent, différentes. Il est alors nécessaire de prévoir une large gamme d'embouts pour équiper des meubles dont les pieds présentent des parties d'extrémité de dimensions transversales différentes.

L'invention vise à pallier les problèmes évoqués ci-dessus.

A cet effet, selon un premier aspect, l'invention propose un embout du type précité dans lequel la paroi latérale est pourvue d'un organe de maintien déformable adapté pour être en contact avec la partie d'extrémité du pied de meuble, ledit organe de maintien s'étendant dans le logement vers l'axe central, et
dans lequel la base est pourvue d'au moins deux surfaces d'emmanchement adaptées pour être emmanchées respectivement sur les parties d'extrémité de pieds de meuble dont les dimensions transversales sont différentes les unes par rapport aux autres, lesdites surfaces d'emmanchement s'étendant dans le logement sensiblement selon l'axe central et présentant respectivement des dimensions transversales, mesurées perpendiculairement à l'axe central, différentes les unes par rapport aux autres.

Ainsi, l'organe de maintien déformable et les surfaces d'emmanchement agencés à distance l'un de l'autre permettent d'adapter aisément l'embout à des parties d'extrémité de dimensions transversales différentes tout en assurant un maintien satisfaisant de l'embout sur chacune des parties d'extrémité. Il est alors possible de réduire la gamme d'embouts à réaliser.

Dans des modes de réalisation, l'invention peut comprendre une ou plusieurs des dispositions suivantes :
- la base comporte au moins deux degrés agencés dans le logement et superposés selon l'axe central, l'un, supérieur, desdits degrés étant situé à une distance minimale de l'ouverture supérieure et l'autre, inférieur, desdits degrés étant situé à une distance maximale de l'ouverture supérieure, les degrés portant respectivement les surfaces d'emmanchement agencées selon les dimensions transversales décroissantes depuis le degré supérieur vers le degré inférieur,
- chacune des surfaces d'emmanchement est évasée vers l'ouverture supérieure,
- chacune des surfaces d'emmanchement s'étend autour de l'axe central,
- l'organe de maintien comprend une pluralité de lèvres équiréparties autour de l'axe central, au voisinage de l'ouverture supérieure, chacune desdites lèvres s'étendant depuis la paroi latérale, sensiblement radialement par rapport à l'axe central,
- chacune des lèvres est inclinée vers la base,
- chacune des lèvres s'étend jusqu'à un bord libre parallèle à la paroi latérale,
- l'embout est réalisé en une seule pièce,
- l'embout comprend au moins une matière plastique ou du caoutchouc, et est de préférence constitué d'une seule pièce en matière plastique ou en caoutchouc, par exemple obtenu par moulage.

Selon un deuxième aspect, l'invention propose un meuble comprenant au moins un pied de meuble comportant une partie d'extrémité, et un embout tel que défini précédemment, ladite partie d'extrémité s'étendant selon un axe longitudinal et présentant une dimension transversale, mesurée perpendiculairement à l'axe longitudinal, la partie d'extrémité étant placée dans le logement de l'embout, l'organe de maintien étant en contact avec la partie d'extrémité et l'une des surfaces d'emmanchement étant emmanchée sur la partie d'extrémité.

Selon un troisième aspect, l'invention propose une gamme de meubles comprenant au moins des premier et deuxième meubles et au moins deux embouts identiques tels que définis précédemment, le premier meuble comprenant au moins un premier pied de meuble comportant une première partie d'extrémité, ladite première partie d'extrémité s'étendant selon un premier axe longitudinal et présentant une première dimension transversale, mesurée perpendiculairement au premier axe longitudinal, le deuxième meuble comprenant au moins un deuxième pied de meuble comportant une deuxième partie d'extrémité, ladite deuxième partie d'extrémité s'étendant selon un deuxième axe longitudinal et présentant une deuxième dimension transversale, mesurée perpendiculairement au deuxième axe longitudinal, la première partie d'extrémité étant placée dans le logement de l'un des embouts, l'organe de maintien étant en contact avec la première partie d'extrémité et l'une des surfaces d'emmanchement étant emmanchée sur la première partie d'extrémité, la deuxième partie d'extrémité étant placée dans le logement de l'autre embout, l'organe de maintien étant en contact avec la deuxième partie d'extrémité et l'autre surface d'emmanchement étant emmanchée sur la deuxième partie d'extrémité.

D'autres objets et avantages de l'invention apparaîtront à la lecture de la description qui suit de modes de réalisation particuliers de l'invention donnés à titre d'exemple non limitatif, la description étant faite en référence aux dessins annexés dans lesquels :
- la figure 1 est une représentation en vue de côté d'une chaise comprenant des pieds équipés chacun d'un embout,
- la figure 2 est une représentation en perspective de l'un des embouts de la figure 1 selon un mode de réalisation de l'invention, illustrant une base et une paroi latérale définissant un logement dans lequel le pied de chaise est introduit, la base étant pourvue de deux surfaces d'emmanchement s'étendant dans le logement et présentant respectivement des dimensions transversales différentes,
- la figure 3 est une représentation en coupe longitudinale de l'embout de la figure 1,
- les figures 4 et 5 sont des représentations en coupe longitudinale de parties d'extrémité de pieds de chaise présentant des dimensions transversales différentes placées dans le logement de l'embout de la figure 1, les parties d'extrémité de pieds de chaise étant emmanchées respectivement dans les surfaces d'emmanchement,
- les figures 6 et 7 sont des représentations analogues à celles des figures 2 et 3, illustrant une variante du mode de réalisation de l'embout de la figure 2.

Sur les figures, les mêmes références désignent des éléments identiques ou analogues.

La figure 1 représente une chaise 1 comprenant quatre pieds de chaise 2, une assise 3 supportée par les pieds de chaise 2 et un dossier 4 s'étendant depuis l'assise 3.

Chacun des pieds de chaise 2 s'étend selon un axe longitudinal A jusqu'à une partie d'extrémité 5 reposant sur un sol 6. Le pied de chaise 2 présente une dimension transversale t, mesurée perpendiculairement à l'axe longitudinal A, qui est constante, y compris au niveau de la partie d'extrémité 5. Dans le mode de réalisation illustré, chacun des pieds de chaise 2 est cylindrique de section circulaire autour de l'axe longitudinal A de sorte que la dimension transversale t est un diamètre. Dans d'autres modes de réalisation, les pieds de chaise 2 ou au moins leur partie d'extrémité 5 pourrait présenter une forme différente de celle décrite précédemment, et notamment une section autre que circulaire, par exemple une section elliptique ou polygonale, ou une forme tronconique de section circulaire, elliptique ou polygonale. De plus, la partie d'extrémité 5 pourrait présenter une dimension transversale t différente de celle du reste du pied de chaise 2.

Afin de faciliter le glissement de la chaise 1 sur le sol 6 sans abîmer le sol 6 ni le pied de chaise 2 et en limitant le bruit, la partie d'extrémité 5 de chacun des pieds de chaise 2 est équipée d'un embout 10. Bien que décrite en relation avec une chaise 1, l'invention n'est pas limitée à ce type de meuble et pourrait équiper le pied de tout meuble autre qu'une chaise 1.

Sur les figures 2 et 3, l'embout 10, réalisé par exemple en une seule pièce, en matière plastique ou caoutchouc, s'étend selon un axe central B et comprend un logement 11 présentant une ouverture supérieure 12 et dans lequel la partie d'extrémité 5 du pied de chaise 2 est introduite par l'ouverture supérieure 12. En particulier, l'embout 10 comprend une base 15 par l'intermédiaire de laquelle un bord 7 de la partie d'extrémité 5 du pied de chaise 2 repose sur le sol 6, et une paroi latérale 20 entourant la partie d'extrémité 5.

Dans le mode de réalisation représenté, l'embout 10 présente une forme généralement tronconique selon l'axe central B. La base 15 est alors circulaire et s'étend perpendiculairement par rapport à l'axe central B en étant centrée sur celui-ci. La base 15 présente une surface intérieure 16 délimitant le logement 11 et sur laquelle la partie d'extrémité 5 du pied de chaise 2 vient en contact, et une surface extérieure 17 opposée à la surface intérieure 16. Comme représenté sur la figure 3, la surface extérieure 17 peut présenter une légère courbure. La paroi latérale 20 s'étend depuis un bord périphérique de la base 15, autour de l'axe central B en étant centrée sur celui-ci, jusqu'à un bord libre 21 délimitant l'ouverture supérieure 12. La paroi latérale 20 s'évase depuis la base 15 jusqu'au bord libre 21 par exemple avec une inclinaison comprise en 1° et 5°, notamment égale à 1°. La paroi latérale 20 présente une surface intérieure 22 délimitant le logement 11, et une surface extérieure 23 opposée à la surface intérieure 22.

Dans d'autres modes de réalisation, l'embout 10 pourrait présenter toute autre forme adaptée à la forme de la partie d'extrémité 5 du pied de chaise 2, et en particulier l'embout 10 pourrait présenter une section elliptique ou polygonale, ou une forme cylindrique de section circulaire, elliptique ou polygonale, les formes de la base 15 et de la paroi latérale 20 étant adaptées en conséquence. La base 15 pourrait également s'étendre transversalement par rapport à l'axe central B en étant inclinée par rapport à celui-ci.

Pour pouvoir maintenir l'embout 10 sur la partie d'extrémité 5 du pied de chaise 2, la paroi latérale 20 est pourvue d'un organe de maintien 25 s'étendant dans le logement 11 vers l'axe central B et adapté pour être en contact avec la partie d'extrémité 5. De plus, pour pouvoir adapter un même embout à différentes dimensions transversales t de parties d'extrémité 5, ainsi réduire la gamme d'embouts nécessaire pour équiper des chaises 1 et plus généralement des meubles différents, l'organe de maintien 25 est déformable. En particulier, l'organe de maintien 25 présente un état de repos, en l'absence de contrainte extérieure, dans lequel il est agencé à une première distance de l'axe central B et un état déformé, lorsque la partie d'extrémité 5 est placée dans le logement 11, dans lequel il est agencé à une deuxième distance, supérieure à la première distance, de l'axe central B.

Dans le mode de réalisation représenté, l'organe de maintien 25 comprend plusieurs lèvres 26 séparées les unes des autres et équiréparties autour de l'axe central B, au voisinage de l'ouverture supérieure 12. Les lèvres 26 s'étendent chacune depuis la surface intérieure 22 de la paroi latérale 20 jusqu'à un bord libre 27 parallèle à la surface intérieure 22 de la paroi latérale 20. Dans l'état de repos, telles qu'elles sont représentées sur les figures 2 et 3, les lèvres 26 s'étendent sensiblement radialement par rapport à l'axe central B en étant inclinée vers la base 15, par exemple avec une inclinaison comprise entre 10° et 20°, notamment égale à 15°.

L'invention n'est pas limitée à l'organe de maintien décrit ci-dessus, dans lequel des éléments en saillie par rapport à la surface intérieure 22 de la paroi latérale 20 présentent chacun un bord libre placé à distance de la surface intérieure 22 de la paroi latérale 20. Dans d'autres modes de réalisation, l'organe de maintien pourrait par exemple comprendre un ou plusieurs portions de paroi latérale 20 décalées vers l'axe central B, seules des parties de la surface intérieure 22 de la paroi latérale 20 venant en contact avec la partie d'extrémité 5.

En outre, pour assurer un maintien satisfaisant de l'embout 10 sur la partie d'extrémité 5 du pied de chaise 2, notamment en en limitant l'inclinaison par rapport à l'axe longitudinal A, et ce pour des parties d'extrémité 5 présentant des dimensions transversales t différentes les unes par rapport aux autres, la base 15 est pourvue, sur sa surface intérieure 16, de surfaces d'emmanchement 30 adaptées chacune pour être emmanchées sur l'une des parties d'extrémités 5 des pieds de chaise 2.

Les surfaces d'emmanchement 30 s'étendent sensiblement selon l'axe central B et présentent chacune une dimension axiale H, mesurée selon l'axe central B, éventuellement identique pour toutes les surfaces d'emmanchement 30, et une dimension transversale T, mesurée perpendiculairement à l'axe central B, différente de celle des autres surfaces d'emmanchement 30.

Chaque surface d'emmanchement 30 comprend au moins deux aires de contact agencées pour venir en contact avec l'une des parties d'extrémité 5 des pieds de chaise 2. La dimension transversale T de la surface d'emmanchement 30 est alors définie comme une distance mesurée perpendiculairement à l'axe central B entre les aires de contact. Lorsque la distance entre les aires de contact varie, notamment lorsque la surface d'emmanchement 30 présente une section autre que circulaire ou que la surface d'emmanchement présente une section qui diffère de celle de la partie d'extrémité 5 du pied de chaise 2, la dimension transversale T est la distance minimale entre les aires de contact.

Dans le mode de réalisation représenté, la base comporte des première 30a et deuxième 30b surfaces d'emmanchement centrées sur l'axe central B et s'étendant continument autour de l'axe central. En particulier, chacune des première 30a et deuxième 30b surfaces d'emmanchement est une surface de révolution de section circulaire. En variante, chacune des surfaces d'emmanchement 30 pourrait être continue tout en présentant une section elliptique ou polygonale pour s'adapter à d'autres formes de pieds de chaise 2. Par ailleurs, dans d'autres modes de réalisation, chacune des surfaces d'emmanchement 30 pourrait être discontinue et présenter des surfaces de contact séparées les unes des autres.

En outre, sur les figures 2 et 3, la deuxième surface d'emmanchement 30b qui présente la plus grande dimension transversale Tb est disposée au-dessus selon l'axe central B de la première surface d'emmanchement 30a qui présente la plus petite dimension transversale Ta. En particulier, la surface intérieure 16 de la base 15 comporte un degré inférieur 31a et un degré supérieur 31b superposés selon l'axe central B, le degré inférieur 31a, agencé à une distance maximale de l'ouverture supérieure 12 portant la première surface d'emmanchement 30a, et le degré supérieur 31 b, agencé à une distance minimale de l'ouverture supérieure 12, portant la deuxième surface d'emmanchement 30b. Les degrés inférieur 31a et supérieur 31b comportent respectivement des première 32a et deuxième 32b surface d'appui s'étendant sensiblement radialement par rapport à l'axe central B depuis les première 30a et deuxième 30b surfaces d'emmanchement vers l'axe central B.

L'invention n'est pas limitée à des surfaces d'emmanchement agencées l'une au-dessus de l'autre selon les dimensions transversales croissantes. Dans d'autres modes de réalisation, les surfaces d'emmanchement pourraient être agencées dans un même plan, les unes autour des autres.

Pour faciliter l'emmanchement sur la partie d'extrémité 5 du pied de chaise 2, chacune des surfaces d'emmanchement 30 est tronconique en s'évasant vers l'ouverture, en présentant par exemple une inclinaison comprise entre 1° et 5°, notamment égale à 5°.

Sur la figure 4, une première partie d'extrémité 5a d'un premier pied de chaise 2a présente une première dimension transversale ta correspondant à la dimension transversale Ta de la première surface d'emmanchement 30a de l'embout 10 décrit précédemment. La première partie d'extrémité 5a est introduite coaxialement dans le logement 11 par l'ouverture supérieure 12. Au passage du bord 7a de la première partie d'extrémité 5a, les lèvres 26 dont les bords libres 27 sont agencés pour interférer avec la première partie d'extrémité 5a sont déformées vers la base 15 pour passer de l'état de repos à l'état déformé. Dans l'état déformé, une surface supérieure, dirigée à l'opposé de la base 15 à l'état de repos, de chacune des lèvres 26 vient en contact avec la première partie d'extrémité 5a. La première partie d'extrémité 5a est enfoncée dans le logement 11 jusqu'à ce que le bord 7a vienne en contact avec la première surface d'appui 32a et que la première surface d'emmanchement 30a soit emmanchée sur la première partie d'extrémité 5a. L'inclinaison des lèvres 26 améliore la retenue de l'embout 10 sur la première partie d'extrémité 5a.

Sur la figure 5, une deuxième partie d'extrémité 5b d'un deuxième pied de chaise 2b présente une deuxième dimension transversale tb, supérieure à première dimension transversale ta de la première partie d'extrémité 5a, et correspondant à la dimension transversale Tb de la deuxième surface d'emmanchement 30b du même embout 10 décrit précédemment. De la manière analogue à la première partie d'extrémité 5a, la deuxième partie d'extrémité 5b est enfoncée dans le logement 11 jusqu'à ce que le bord 7b vienne en contact avec la deuxième surface d'appui 32b et que la deuxième surface d'emmanchement 30b soit emmanchée sur la deuxième partie d'extrémité 5b.

En variante, l'embout 10 pourrait comporter plus de deux surfaces d'emmanchement 30. Par exemple, sur les figures 6 et 7, l'embout 10 comprend une troisième surface d'emmanchement 30c agencée entre les première 30a et deuxième 30b surfaces d'emmanchement et présentant une dimension transversale Tc supérieure à celle de la première surface d'emmanchement 30a et inférieure à celle de la deuxième surface d'emmanchement 30b. La troisième surface d'emmanchement 30c est ménagée sur un degré intermédiaire 31c interposé entre le degré inférieur 31a et le degré supérieur 31b, et comportant une troisième surface d'appui 32c s'étendant radialement depuis la troisième surface d'emmanchement 30a. Dans cette variante, la dimension axiale H des surfaces d'emmanchement peut être réduite par rapport à celle de la variante des figures 2 et 3.

## Revendications

1. Embout (10) pour pied de meuble (2) comportant une partie d'extrémité (5), ladite partie d'extrémité (5) s'étendant selon un axe longitudinal (A) et présentant une dimension transversale (t), mesurée perpendiculairement à l'axe longitudinal (A), ledit embout (10) s'étendant selon un axe central (B) et comprenant :
- une base (15) s'étendant transversalement par rapport à l'axe central (B),
- une paroi latérale (20) s'étendant depuis la base (15), autour de l'axe central (B), la paroi latérale (20) et la base (15) définissant un logement (11) présentant une ouverture supérieure (12) à l'opposé de la base (15), ledit logement (11) étant adapté pour recevoir la partie d'extrémité (5) du pied de meuble (2),
ledit embout (10) étant **caractérisé en ce que** la paroi latérale (20) est pourvue d'un organe de maintien (25) déformable adapté pour être en contact avec la partie d'extrémité (5) du pied de meuble (2), ledit organe de maintien (25) s'étendant dans le logement (11) vers l'axe central (B), et
**en ce que** la base (15) est pourvue d'au moins deux surfaces d'emmanchement (30) adaptées pour être emmanchées respectivement sur les parties d'extrémité (5) de pieds de meuble (2) dont les dimensions transversales (t) sont différentes les unes par rapport aux autres, lesdites surfaces d'emmanchement (30) s'étendant dans le logement (11) sensiblement selon l'axe central (B) et présentant respectivement des dimensions transversales (T), mesurées perpendiculairement à l'axe central (B), différentes les unes par rapport aux autres.

2. Embout (10) selon la revendication 1, dans lequel la base (15) comporte au moins deux degrés (31a, 31 b, 31c) agencés dans le logement (11) et superposés selon l'axe central (B), l'un, supérieur (31 b), desdits degrés étant situé à une distance minimale de l'ouverture supérieure (12) et l'autre, inférieur (31a), desdits degrés étant situé à une distance maximale de l'ouverture supérieure (12), les degrés (31a, 31b, 31c) portant respectivement les surfaces d'emmanchement (30a, 30b, 30c) agencées selon les dimensions transversales (Ta, Tb, Tc) décroissantes depuis le degré supérieur (31 b) vers le degré inférieur (31 a).

3. Embout (10) selon la revendication 1 ou 2, dans lequel chacune des surfaces d'emmanchement (30) est évasée vers l'ouverture supérieure (12).

4. Embout (10) selon l'une quelconque des revendications 1 à 3, dans lequel chacune des surfaces d'emmanchement (30) s'étend autour de l'axe central (B).

5. Embout (10) selon l'une quelconque des revendications 1 à 4, dans lequel l'organe de maintien (25) comprend une pluralité de lèvres (26) équiréparties autour de l'axe central (B), au voisinage de l'ouverture supérieure (12), chacune desdites lèvres (26) s'étendant depuis la paroi latérale (20), sensiblement radialement par rapport à l'axe central (B).

6. Embout (10) selon la revendication 5, dans lequel chacune des lèvres (26) est inclinée vers la base (15).

7. Embout (10) selon la revendication 5 ou 6, dans lequel chacune des lèvres (26) s'étend jusqu'à un bord libre (27) parallèle à la paroi latérale (20).

8. Embout (10) selon l'une quelconque des revendications précédentes, réalisé en une seule pièce.

9. Embout (10) selon l'une quelconque des revendications précédentes, comprenant au moins une matière plastique ou du caoutchouc.

10. Meuble (1) comprenant au moins un pied de meuble (2) comportant une partie d'extrémité (5), et un embout (10) selon l'une quelconque des revendications 1 à 9, ladite partie d'extrémité (5) s'étendant selon un axe longitudinal (A) et présentant une dimension transversale (t), mesurée perpendiculairement à l'axe longitudinal (A), la partie d'extrémité (5) étant placée dans le logement (11) de l'embout (10), l'organe de maintien (25) étant en contact avec la partie d'extrémité (5) et l'une des surfaces d'emmanchement (30) étant emmanchée sur la partie d'extrémité (5).

11. Gamme de meubles comprenant au moins des premier et deuxième meubles et au moins deux embouts (10) identiques selon l'une quelconque des revendications 1 à 9, le premier meuble comprenant au moins un premier pied de meuble (2a) comportant une première partie d'extrémité (5a), ladite première partie d'extrémité (5a) s'étendant selon un premier axe longitudinal (A) et présentant une première dimension transversale (ta), mesurée perpendiculairement au premier axe longitudinal (A), le deuxième meuble comprenant au moins un deuxième pied de meuble (2b) comportant une deuxième partie d'extrémité (5b), ladite deuxième partie d'extrémité (5b) s'étendant selon un deuxième axe longitudinal (L) et présentant une deuxième dimension transversale (tb), mesurée perpendiculairement au deuxième axe longitudinal (L), la première partie d'extrémité (5a) étant placée dans le logement (11) de l'un des embouts (10), l'organe de maintien (25) étant en contact avec la première partie d'extrémité (5a) et l'une des surfaces d'emmanchement (30a) étant emmanchée sur la première partie d'extrémité (5a), la deuxième partie d'extrémité (5b) étant placée dans le logement (11) de l'autre embout (10), l'organe de maintien (25) étant en contact avec la deuxième partie d'extrémité (5b) et l'autre surface d'emmanchement (30b) étant emmanchée sur la deuxième partie d'extrémité (5b).
